# FASCICULE DE BREVET EUROPEEN

(11) **EP 0 680 308 B1**
(45) Date de publication et mention de la délivrance du brevet: **18.11.1998**
(21) Numéro de dépôt: 94924684.7
(22) Date de dépôt: 06.09.1994
(51) Int. Cl.: A61G 17/00

(54) **CERCUEIL PLIABLE**
FALTBARER SARG
FOLDABLE COFFIN

(30) Priorité: 28.09.1993 CH 2920/93
(43) Date de publication de la demande: 08.11.1995
(73) Titulaire: Gillard, Alexandre, CH-1005 Lausanne (CH); Pidoux, Gérald, 1350 Orbe (CH)
(72) Inventeur: Haas, Alexandre, CH-1032 Romanel-sur-Lausanne (CH)
(74) Mandataire: Hranitzky, Wilhelm Max
(86) Numéro de dépôt international: CH9400177
(87) Numéro de publication internationale: WO9508973

(56) Documents cités:
- DE-A- 2 361 480
- DE-A- 3 506 579
- NL-A- 7 907 743
- US-A- 1 590 824
- US-A- 1 950 104
- US-A- 3 580 477
- US-A- 4 156 956
- US-A- 5 035 032

## Description

La présente invention concerne un cercueil pliable selon le préambule de la revendication 1.

Un cercueil de ce type a été proposé dans le document US-A-5035032. Toutefois, ce cercueil connu comporte deux parties séparées, le couvercle n'étant pas réalisé par plage de la même pièce que le corps du cercueil. Ceci implique une complication aussi bien dans la fabrication, le stockage, la livraison des pièces, que dans le montage du cercueil et conduit notamment à un prix de revient plus élevé. Il reste également à résoudre le problème de la fermeture du cercueil.

La présente invention vise à remédier à ces inconvénients.

A cet effet, le cercueil selon l'invention présente les particularités énoncées dans la partie caractérisante de la revendication 1. Les revendications 2 à 10 décrivent des formes d'exécution préférées d'un tel cercueil.

L'invention permet ainsi de fournir un cercueil léger et n'occupant qu'un faible volume, sous forme pliée, afin de faciliter son transport, tout en étant très facile et rapide à monter, sans outillage et dans n'importe quelle situation, en permettant l'obtention d'une structure rigide d'une grande solidité.

Ce cercueil est réalisable de façon à pouvoir être utilisé aussi bien pour l'enterrement que pour l'incinération, sans effet nuisible sur l'environnement, à court, moyen ou long terme, le matériau du cercueil pouvant être facilement biodégradable.

Il est à noter que le matériau utilisé pour constituer les parois du cercueil est de préférence sous forme d'une plaque composée d'une partie intérieure en carton ondulé recouverte, sur au moins l'une des deux faces de la plaque, par une ou plusieurs couches de revêtement en matière cellulosique, tenté et éventuellement décoré, par exemple de manière à conférer à la surface du matériau l'aspect du bois.

Avantageusement, la matière cellulosique constituant la ou les couche(s) de revêtement, recouvrant les deux faces du matériau est composée de cellulose naturelle pure, n'ayant subi aucun traitement par un agent chimique tel que le chlore, le fluor, l'acide chlorhydrique, l'acide fluorhydrique ou les agents de blanchiment chlorés ou fluorés, cette couche étant tentée par impression à la couleur à l'eau et, éventuellement, légèrement patinée par exposition à un rayonnement ultraviolet.

La partie intérieure ondulée de la plaque est, de préférence, réalisée en papier recyclé, lavé à l'eau, sans apport blanchissant chlorhydrique ou fluorhydrique, et assemblée au moyen d'une colle neutre à l'égard de l'environnement.

Le bac de rétention utilisable à l'intérieur du cercueil est avantageusement réalisé en un matériau composé d'une base de carton ondulé recyclé recouvert, sur l'une de ses faces destinées à constituer la surface intérieure de la paroi du bac de rétention, par un film mince en polyester ayant, par exemple, une épaisseur de l'ordre de 5 à 10 micromètres. Un tel matériau est conçu pour résister aux liquides corrosifs, notamment aux produits de décomposition cadavérique, tels que des acides aminés, ce matériau étant cependant lui-même biodégradable, et pour supporter, sans déformation, des températures comprises entre celle de l'azote liquide (-180°C environ) et une valeur maximale de l'ordre de +240°C.

L'invention sera mieux comprise grâce à la description détaillée qui va suivre, d'un exemple d'exécution du cercueil, en se référant au dessin annexé, dans lequel:
La Fig. 1 montre la forme d'une pièce destinée à constituer les parois du cercueil, obtenue par découpage dans une plaque de carton ondulée et formation de lignes de pliage;
Les Figures 2a à 2f montrent les différentes étapes du montage et de la fermeture du cercueil à partir de la pièce représentée à la Fig. 1;
Les Figures 3a et 3b montrent une pièce de fixation utilisable pour solidariser entre elles différentes parties de la pièce de la Fig. 1 pour le montage et la fermeture du cercueil;
Les Figures 4a, 4b et 4c montrent un bac de rétention de liquide destiné à être placé à l'intérieur du cercueil.

La pièce 10 illustrée à la Fig. 1 comprend deux panneaux 1 et 2, destinés à former le fond, les parois latérales et le couvercle du cercueil et deux panneaux 3 et 4 essentiellement destinés à former les parois d'extrémité de celui-ci. La pièce 10 est d'un seul tenant et elle est avantageusement formée par étampage dans une plaque de carton ondulé.

Le panneau 1 est percé de deux petites ouvertures rectangulaires 11 et 12, alignées parallèlement à son bord supérieur 1a, dans la partie supérieure 1' du panneau 1, ainsi que d'une série d'ouvertures rectangulaires alignées parallèlement au bord inférieur 1b, et au voisinage de celui-ci, dans la partie inférieure 1'' du panneau 1. Plus précisément, ces ouvertures consistent en une ouverture centrale 13 et deux groupes de deux ouvertures 14a, 14b et 15a, 15b, disposées symétriquement par rapport à l'ouverture 13.

Le panneau 2 est percé de deux ouvertures rectangulaires 21 et 22 alignées parallèlement à son bord supérieur 2a et placées au voisinage de celui-ci, dans la partie supérieure 2' du panneau 2, et de trois ouvertures rectangulaires 23, 24b et 25b alignées parallèlement à son bord inférieur 2b et placées au voisinage de ce dernier, dans la partie inférieure 2'' du panneau 2.

Toutes ces ouvertures rectangulaires ont les mêmes dimensions.

Le panneau 2 est, en outre, percé de deux fentes allongées 26a et 26b, disposées symétriquement entre elles. Les panneau 3 et 4 ont des formes et des dimensions essentiellement identiques, mis à part le fait que le panneau 4 comprend une languette latérale 5 sur son bord libre 4c.

Les parties supérieures respectivement 3' et 4' des panneaux 3 et 4 sont essentiellement triangulaires et se rétrécissent en direction de leurs bords supérieurs respectifs 3a et 4a. Cependant, les parties 3' et 4' des panneaux 3 et 4 s'élargissent à nouveau au voisinage des bords 3a et 4a en formant chacune une languette d'extrémité 3'' et 4'' dont les bords constituent, à leur jonction avec les bords 3'a et 4'a des parties triangulaires 3' et 4', des sortes de crochets dont la fonction sera indiquée plus loin.

Des appendices respectifs 3''' et 4''', de forme générale rectangulaire, prolongent vers le bas les panneaux 3 et 4, au-delà des bords inférieurs 3b et 4b de ces derniers.

L'appendice 3''' est percé d'une ouverture rectangulaire 34a, de mêmes dimensions que les ouvertures 11, 12... 25b, susmentionnées, et d'une échancrure 34b, en forme de U, dont la largeur est égale à la longueur de l'ouverture 34a, et dont les bords latéraux sont dans le prolongement des petits côtés de celle-ci.

De même, l'appendice 4''' est percé d'une ouverture 45a, similaire à l'ouverture 34a, et d'une échancrure 45b similaire à l'échancrure 34b.

Pour l'entreposage et le transport de la pièce 10, le panneau 4 est replié sur le panneau 2, et le panneau 1 est ensuite replié de façon à recouvrir les panneaux 3 et 2 ainsi que la face de la languette 5 du panneau 4 opposée à celle visible à la Fig. 1. Dans cette configuration, on fixe la languette 5 sur la surface du panneau 1, visible à la Fig. 1, au voisinage du bord libre 1c de ce dernier. Cette opération est avantageusement effectuée par collage, de façon à éviter que des moyens de fixation n'apparaissent sur la face extérieure du panneau 1.

La pièce 10 est alors assemblée et repliée sous une forme compacte et on peut réaliser des empilements comprenant chacun un certain nombre de ces pièces, par exemple une dizaine, pour leur entreposage et leur transport.

On va maintenant décrire le montage du cercueil en se référant aux Figures 2a à 2f.

La première étape du montage, illustrée à la Fig. 2a, consiste à déplier la pièce 10 de façon que les panneaux 3 et 4 formant les parois d'extrémité soient perpendiculaires aux panneaux 1 et 2 formant les parois latérales, et à rabattre, vers le bas, le long d'une ligne de pliage préformée, la partie supérieure 1' du panneau 1 destinée à former la paroi intérieure du fond du cercueil.

Au cours de la deuxième étape de montage, illustrée à la Fig. 2b, on rabat la partie supérieure 2' du panneau 2 au-dessus de la partie supérieure 1' du panneau 1, puis on replie les parties supérieures respectives 3' et 4' des panneaux 3 et 4 sur la partie 2' du panneau 2 ainsi rabattue et on les accroche sur celles-ci, par introduction des languettes 3'' et 4'', respectivement, dans les fentes 26b et 26a.

Finalement, on achève la réalisation du fond du cercueil en appliquant, l'une contre l'autre, la partie supérieure 1' du panneau 1 (qui se trouve à l'intérieur) et la partie supérieure 2' du panneau 2 (qui forme la partie extérieure du fond du cercueil) et en les solidarisant l'une avec l'autre au moyen de pièces de fixation (dont l'agencement et le fonctionnement seront indiqués en détail dans la suite de la description) traversant, d'une part, les ouvertures 21 et 11 et, d'autre part, les ouvertures 22 et 12, qui viennent respectivement en coïncidence lorsque la partie 1' du panneau 1 est appliquée contre la partie 2' du panneau 2.

Le fond du cercueil est ainsi réalisé sous forme d'une double paroi et l'ensemble de la pièce 10 constitue alors une caisse rigide.

On retourne ensuite la pièce 10, comme illustré à la Fig. 2c, de façon à permettre l'introduction du bac de rétention de liquide (non représenté à la Fig. 2c) dans le cercueil.

Le cercueil est alors prêt à recevoir le corps, avantagement posé sur un lit de matière absorbante placé dans le bac de rétention de liquide.

La Fig. 2d illustre la première étape de fermeture du cercueil, que l'on peut également considérer comme la quatrième étape de montage.

Au cours de cette étape, d'une part, on replie les appendices respectifs 3''' et 4''' des panneaux 3 et 4, de façon à les placer pratiquement dans un plan horizontal et, d'autre part, on replie vers l'intérieur les ailes latérales 53 et 54 formées, respectivement, entre les coins des parties des panneaux 3 et 4 jouxtant les appendices 3''' et 4''' et les lignes de pliage indiquées à la Fig. 1, et on amorce le repliage vers l'intérieur de la partie inférieure 1'' du panneau 1.

La deuxième étape de fermeture (cinqième étape de montage), illustrée à la Fig. 2e, consiste à replier la partie 1'' du panneau 1, de façon à l'appliquer, en position horizontale, sur les appendices 3''' et 4''' des panneaux 3 et 4, avec mise en coïncidence des ouvertures 14a et 34a; 14b et 34b; 15a et 45a; 15b et 45b. On solidarise alors l'appendice 3''' avec la partie 1'' du panneau 1, au moyen d'une pièce de fixation identique à celle utilisée, comme indiqué plus haut, pour la solidarisation mutuelle des parties supérieures respectives 1' et 2' des panneaux 1 et 2, cette pièce de fixation traversant les ouvertures 14a et 34a. De même, on solidarise l'appendice 4'' avec la partie 1'' du panneau au moyen d'une autre pièce de fixation, également de même type, traversant les ouvertures 15a et 45a.

Pour terminer la fermeture du cercueil, il ne reste plus, comme indiqué à la Fig. 2f, qu'à rabattre la partie 2'' du panneau 2, comportant la série d'ouvertures 23, 24b et 25b, sur la partie 1'' du panneau 1, lesdites ouvertures venant alors, respectivement, en coïncidence avec les ouvertures 13, 14b et 15b de cette dernière, puis à solidariser ces deux parties l'une de l'autre, au moyen de trois pièces de fixation, toujours du type susmentionné, traversant, respectivement, les couples d'ouvertures 23 et 13; 24b, 14b; 25b et 15b.

Le cercueil est ainsi monté et fermé de manière simple et rapide, par configuration de la pièce 10 sous forme d'une structure parfaitement rigide.

On va maintenir décrire l'agencement et le fonctionnement de la pièce de fixation mentionnée ci-dessus, en se référant aux Figures 3a et 3b.

La pièce de fixation 20 représentée aux Figures 3a et 3b comprend un cadre rectangulaire plat 61 dont les bords extérieurs 61a s'étendent au-delà d'une paroi verticale 62, dont la surface intérieure est délimitée d'un côté par les bords intérieurs 61b du cadre 61.

Avantageusement, le cadre 61 et la paroi 62 forment une seule pièce venue de moulage en matière plastique, par exemple, en polyéthylène basse pression et haute densité (HDPE).

L'espace délimité par la paroi 62 à l'intérieur du cadre 61, forme un logement 69, ouvert vers le haut et vers le bas, dans lequel sont placés deux volets mobiles 63, disposés parallèlement à la longueur du cadre 61 et dont chacun est solidaire d'une pédale 64a ou 64b formant avec lui un dièdre sensiblement à angle droit.

Les pédales 64a et 64b sont chacune reliées à la face intérieure correspondante 65 de la paroi 62 par un joint souple formant une charnière permettant le pivotement de l'ensemble pédale/volet correspondant.

L'ouverture supérieure du logement 69 peut être obturée par un couvercle 70 comprenant une plaque d'obturation 71 rectangulaire, dont la forme et les dimensions sont telles qu'elle peut venir s'ajuster à l'intérieur de l'ouverture délimitée par les bords intérieurs 61b du cadre 61, cette plaque 71 étant reliée au cadre 61 par une bande flexible 72.

Le couvercle 70 comprend, en outre, deux parois 73 perpendiculaires à la plaque 71 qui porte chacune deux cames 73a et 73b, dont les formes et les dimensions sont telles que, lorsque le couvercle 70 est placé en position d'obturation du logement 69, comme illustré à la Fig. 3b, les cames 73a et 73b font, respectivement et successivement, pivoter les pédales 64a et 64b en les bloquant en position verticale contre la face intérieure 65 correspondante de la paroi 62. Ceci a pour effet de placer les volets 63 en position horizontale et de les bloquer dans cette position. Une languette 74 permet de manoeuvrer facilement le couvercle 70.

Comme on le voit d'après la Fig. 3b, lorsque la pièce 20 est insérée dans des ouvertures rectangulaires, placées en regard de deux, voire de trois plaques de carton à assembler ensemble, ces ouvertures ayant une forme correspondant à celle de la paroi verticale 62, la pièce 20 étant, lors de cette insertion, dans la configuration illustrée à la Fig. 3a, il suffit de mettre en place le couvercle 70 pour que la pièce 20 prenne la configuration illustrée à la Fig. 3b, en solidarisant lesdites plaques par pincement entre le rebords du cadre 61 et les volets 63.

Comme on le voit à la Fig. 3b, la plaque d'obturation 71 du couvercle 70 est alors verrouillée par accrochage de la languette 74 au moyen d'un crochet 75 ménagé sur le cadre 61.

Comme illustré aux Figures 4a à 4c, un bac de retention de liquide 80 est réalisé par simple pliage d'une pièce rectangulaire 81 découpée dans une plaque à base de carton ondulé dont la face 82, destinée à constituer l'intérieur du bac 80, est recouverte d'un film de polyester d'une épaisseur de 6 microns.

Ce plage est effectué, à partir de la pièce plate 81 représentée à la Fig. 4a, en passant par la configuration intermédiaire représentée à la Fig. 4b, le long des lignes de pliage préformées lors du découpage de la pièce 81, de manière à former un bac 80 rectangulaire (Fig. 4c), dont la forme est maintenue par appui contre les parois intérieures du cercueil, après mise en place du bac.

Le cercueil qui vient d'être décrit est particulièrement léger et résistant. Par exemple, pour une épaisseur de 7,5 mm des parois extérieures du cercueil et de 4 mm des parois du bac de rétention de liquide, le poids total d'un cercueil de dimensions usuelles est d'environ 12 kg et la valeur de la charge maximale pouvant être placée sur le cercueil est de l'ordre de 200 kg.

## Revendications

1. Cercueil pliable réalisé par découpage dans une plaque essentiellement constituée de matière cellulosique, en formant une pluralité de panneaux (1, 2, 3, 4) constituant les faces de la paroi du cercueil, ainsi que des éléments d'assemblage (3'', 4'') et de renforcement (3', 4') de cette paroi, une pluralité de lignes de pliage étant préformées entre lesdits panneaux et les parties de ceux-ci correspondant aux différentes faces de la paroi du cercueil, et une pluralité d'ouvertures (21, 22, 23, ...) étant disposées de manière telle que, par pliage et rabattement des différentes parties desdits panneaux les unes sur les autres, des ouvertures correspondantes (par exemple 13, 23) d'au moins deux de ces panneaux (1'', 2'') soient amenées en coïncidence mutuelle en permettant la solidarisation desdits panneaux au moyen de pièces de fixation (20), agencées de manière à pouvoir être introduites à travers lesdites ouvertures en les bouchant tout en maintenant ensemble les bords de celles-ci, caractérisé en ce qu'il est réalisé par pliage d'une pièce (10) d'un seul tenant, le couvercle du cercueil étant réalisé par pliage de parties desdits panneaux.

2. Cercueil selon la revendication 1, caractérisé en ce que son fond est réalisé en appliquant l'une sur l'autre, par pliage, deux parties (1', 2') de deux panneaux latéraux différents (1, 2) et en les solidarisant, d'une part, par introduction, dans des fentes (26a, 26b) ménagées dans l'une de ces parties (2'), de languettes de fixation (3'', 4'') appartenant, respectivement, à des panneaux d'extrémité (3, 4) adjacents au panneau latéral (2) comprenant ladite partie (2') et, d'autre part, au moyen de pièces de fixation introduites à travers au moins un couple d'ouvertures (22, 12; 21, 11) ménagées, respectivement, dans l'une et l'autre desdites parties de panneau, (2', 1'), ces ouvertures venant en coïncidence lors de l'application de ces parties de panneau l'une sur l'autre.

3. Cercueil selon la revendication 1 ou la revendication 2, caractérisé en ce que le couvercle du cercueil est réalisé en appliquant, par pliage, une partie (1'') d'un premier panneau latéral (1) sur des appendices de montage (3''', 4''') appartenant, respectivement, à un premier et un deuxième panneau d'extrémité (3, 4), puis en solidarisant cette partie (1'') de panneau avec ces appendices (3''', 4'''), au moyen de pièces de fixation introduites à travers des couples d'ouvertures (14a, 34a) et (15a, 45a) ménagées, d'une part, dans cette partie (1'') de panneau et, d'autre part, respectivement, dans chacun des ces appendices (3''', 4''') et, ensuite, en rabattant une partie (2'') d'un deuxième panneau latéral (2) sur ladite partie (1'') dudit premier panneau latéral (1) et, finalement, en solidarisant ces deux parties (1'', 2'') de panneaux latéraux (1, 2) l'une de l'autre au moyen de pièces de fixation introduites à travers des couples d'ouvertures respectives (23, 13; 24b, 14b; 25b, 15b) de ces parties (1'', 2'') de panneaux latéraux (1, 2) mises en coïncidence lors de l'application de ces parties de panneau l'une sur l'autre.

4. Cercueil selon l'une des revendications 1 à 3, caractérisé en ce que ladite pièce (10) est découpée dans une plaque à base de carton ondulé.

5. Cercueil selon la revendication 4, caractérisé en ce que ladite pièce (10) est recouverte, sur au moins l'une de ses deux faces, par un revêtement composé de cellulose naturelle pure.

6. Cercueil selon l'une des revendications précédentes, caractérisé en ce que chacune desdites pièces de fixation (20) est entièrement réalisée en une matière plastique éliminable sans effet nuisible sur l'environnement.

7. Cercueil selon la revendication 6, caractérisé en ce que ladite matière plastique consiste en polyéthylène basse pression et haute densité (HDPE).

8. Cercueil selon l'une des revendications précédentes, caractérisé en ce qu'il est muni d'un bac (80) de rétention de liquide placé à l'intérieur du cercueil, au-dessus du fond de celui-ci.

9. Cercueil selon la revendication 8, caractérisé en ce que ledit bac de rétention (80) est réalisé par plage d'une pièce rectangulaire d'un matériau composé d'une base de carton ondulé recouvert, sur sa surface formant la face intérieure du bac, d'un revêtement en matière plastique résistant aux produits de décomposition cadavérique.

10. Cercueil selon la revendication 8 ou la revendication 9, caractérisé en ce que ledit bac de rétention (80) est garni d'un lit de matière absorbante.

## Claims

1. A foldable coffin obtained by cutting out from a blank consisting substantially of cellulosic material, so as to form a plurality of panels providing the faces of the wall of the coffin as well as assembling and reenforcing members for this wall, a plurality of folding lines being preformed between said panels and the parts thereof corresponding to the different faces of the wall of the coffin, and a plurality of openings being arranged in such a manner that, upon folding and turning down of the different parts of said panels over one another, respective openings of at least two of these panels are made to coincide with one another to make it possible to fasten together said panels by means of fastening members arranged to be introduced through said openings while occluding the same and maintaining the edges thereof together, characterized in that it is made by folding of a single continuous piece, the lid of the coffin being made by folding of parts of said panels.

2. A coffin according to claim 1, characterized in that its bottom is constructed by applying against each other, by folding, two parts (1', 2') of two different side panels (1, 2) and by fastening them together, on the one hand through the introduction into slots (26a, 26b) provided in one of these parts (2'), of fastening tabs (3'', 4'') belonging respectively to end panels (3, 4) adjoining the side panel (2) including said part (2') and, on the other hand, through the introduction into at least one couple of openings (22, 12; 21, 11) provided respectively in both said panel parts (2', 1'), these openings coinciding upon application of the panel parts upon each other.

3. A coffin according to claim 1 or claim 2, characterized in that the cover of the coffin is made by folding and applying a part (1'') of a first side panel (1) on mounting appendices (3'', 4'') belonging respectively to a first and a second end panel (3, 4), and then by connecting this part (1'') of the panel with these appendices (3'', 4'') by means of fastening members introduced through couples of openings (14a, 34a) and (15a, 45a) provided on the one hand in this part (1'') of the panel and, on the other hand, respectively in each one of these appendices (3'', 4'') and then, by folding back a part (2'') of a second side panel (2) on said part (1'') of said first side panel (1) and finally, by fastening together these two parts (1'', 2'') of the side panels (1, 2) by means of fastening members introduced through respective couples of openings (23, 13; 24b, 14b; 25b, 15b) of these parts (1'', 2'') of the side panels (1, 2) which openings are made to coincide upon application of these panel parts one upon the other.

4. A coffin according to claim 1, characterized in that said piece is cut out from a sheet based on corrugated cardboard.

5. A coffin according to claim 4, characterized in that said piece is covered, on at least one of its two faces, by a coating comprised of pure natural cellulose.

6. A coffin according to one of the preceding claims, characterized in that each one of said fastening members is made entirely of a plastic material which can be eliminated without any adverse effect on the environment.

7. A coffin according to claim 6, characterized in that said plastic material consists of low-pressure high-density polyethylene (HDPE).

8. A coffin according to one of the preceding claims, characterized in that it is provided with a liquid containment case placed inside the coffin, on the bottom thereof.

9. A coffin according to claim 8, characterized in that said containment case is made by folding a rectangular piece of a material based on corrugated cardboard covered on its surface providing the inner face of the case, with a coating of a plastic material resistant to the compounds generated through the decomposition of the corpse.

10. A coffin according to claim 8 or claim 9, characterized in that said containment case carries a bed of absorbing material.

## Patentansprüche

1. Faltbarer Sarg, der durch Ausschneiden aus einer im wesentlichen aus zellulosischem Material bestehenden Platte hergestellt ist, wobei mehrere Wandelemente (1, 2, 3, 4) geformt werden, welche die Wandflächen des Sarges bilden, sowie Verbindungselemente (3'', 4'') und Verstärkungselemente (3', 4') dieser Wand, wobei mehrere Biegungslinien zwischen den genannten Wandelementen und den Teilen derselben, welche den verschiedenen Wandflächen des Sarges entsprechen, vorgeformt werden, und wobei mehrere Öffnungen (21, 22, 23, ...) so angeordnet sind, dass durch Biegen und jeweiliges Übereinanderklappen der verschiedenen Teile der genannten Wandelemente entsprechende Öffnungen (zum Beispiel 13, 23) von mindestens zweien dieser Wandelemente (1'', 2'') zu gegenseitiger Übereinstimmung gebracht werden und dadurch die feste Verbindung dieser Wandelemente miteinander mit Hilfe von Befestigungsteilen (20) ermöglicht, die so ausgebildet sind, dass sie durch die genannten Öffnungen hindurchgeführt werden können, indem sie diese verschliessen und gleichzeitig die Ränder derselben zusammenhalten, dadurch gekennzeichnet, dass er durch Biegen eines einteiligen Plattenstücks (10) hergestellt wird, wobei der Deckel des Sarges durch Biegen von Teilen der genannten Wandelemente gebildet wird.

2. Sarg nach Patentanspruch 1, dadurch gekennzeichnet, dass sein Boden dadurch hergestellt ist, dass zwei Teile (1', 2') von zwei verschiedenen seitlichen Wandelementen (1, 2) durch Biegen übereinandergelegt und miteinander verbunden sind, einerseits durch Einführen von Befestigungszungen (3'', 4'') in Schlitze (26a, 26b), die in einem dieser Teile (2') angeordnet sind, welche Befestigungszungen jeweils zu End-Wandelementen (3, 4) gehören, die an das seitliche Wandelement (2) anschliessen, welches den genannten Teil (2') enthält, und andererseits mit Hilfe von Befestigungsteilen, die in mindestens ein Paar von Öffnungen (22, 12; 21, 11) eingesetzt sind, die jeweils im einen oder anderen Teil der genannten Wandelemente (2', 1') angeordnet sind, wobei diese Öffnungen beim Übereinanderlegen dieser Wandelementteile zur Übereinstimmung kommen.

3. Sarg nach Patentanspruch 1 oder Patentanspruch 2, dadurch gekennzeichnet, dass der Deckel des Sarges dadurch hergestellt ist, dass durch Biegen ein Teil (1'') eines ersten seitlichen End-Wandelements (1) auf Montagefortsätze (3''', 4''') gelegt wird, welche jeweils zu einem ersten und einem zweiten End-Wandelement (3, 4) gehören, und daraufhin dieser Wandelementteil (1'') mit diesen Fortsätzen (3''', 4''') mit Hilfe von Befestigungsteilen vereint wird, welche durch Paare von Öffnungen (14a, 34a) und (15a, 45a), welche einerseits in diesem Wandelementteil (1'') und andererseits jeweils in jedem dieser Fortsätze (3''', 4''') angeordnet sind, eingesetzt sind, und sodann durch Umlegen eines Teils (2'') eines zweiten seitlichen Wandelements (2) auf den genannten Teil (1'') des genannten ersten seitlichen Wandelements (1) und schliesslich durch festes Verbinden dieser beiden Teile (1'', 2'') der seitlichen Wandelemente (1, 2) miteinander mit Hilfe von Befestigungsteilen, die in entsprechende Paare von Öffnungen (23, 13; 24b, 14b; 25b, 15b) dieser Teile (1'', 2'') der seitlichen Wandelemente (1, 2) eingesetzt sind, die beim Übereinanderlegen dieser Wandelementteile zur Übereinstimmung gebracht wurden.

4. Sarg nach einem der Patentansprüche 1 bis 3, dadurch gekennzeichnet, dass das genannte Plattenstück (10) aus einer Platte auf Wellkartonbasis ausgeschnitten ist.

5. Sarg nach Patentanspruch 4, dadurch gekennzeichnet, dass das genannte Plattenstück (10) auf zumindest einer seiner beiden Oberflächen mit einem Überzug aus reiner natürlicher Zellulose versehen ist.

6. Sarg nach einem der vorhergehenden Patentansprüche, dadurch gekennzeichnet, dass jedes der genannten Befestigungsteile (20) zur Gänze aus einem Plastikmaterial hergestellt ist, das ohne Schaden für die Umwelt entsorgt werden kann.

7. Sarg nach Patentanspruch 6, dadurch gekennzeichnet, dass das genannte Plastikmaterial aus Niederdruck-Polyäthylen von hoher Dichte (HDPE) besteht.

8. Sarg nach einem der vorhergehenden Patentansprüche, dadurch gekennzeichnet, dass er mit einem Flüssigkeitsauffangbehälter (80) versehen ist, der im Inneren des Sarges über dem Boden desselben angeordnet ist.

9. Sarg nach Patentanspruch 8, dadurch gekennzeichnet, dass der genannte Auffangbehälter (80) durch Biegen eines rechteckigen Stücks aus einem Material hergestellt ist, welches aus einer Wellkartonbasis besteht, die an ihrer die Innenseite des Behälters bildenden Oberfläche mit einem Überzug aus einem Plastikmaterial versehen ist, welches gegenüber den Produkten der Leichenzersetzung widerstandsfähig ist.

10. Sarg nach Patentanspruch 8 oder Patentanspruch 9, dadurch gekennzeichnet, dass der genannte Auffangbehälter (80) mit einem Bett aus absorbierendem Material versehen ist.
